# EUROPÄISCHE PATENTSCHRIFT

(11) **EP 0 855 958 B1**
(45) Veröffentlichungstag und Bekanntmachung des Hinweises auf die Patenterteilung: **18.08.1999**
(21) Anmeldenummer: 96934704.6
(22) Anmeldetag: 17.10.1996
(51) Int. Cl.: B41F 15/42

(54) **AUFTRAGUNGSVORRICHTUNG**
APPLICATOR DEVICE
SYSTEME D'APPLICATION

(30) Priorität: 17.10.1995 DE 29517098 U
(43) Veröffentlichungstag der Anmeldung: 05.08.1998
(73) Patentinhaber: Zimmer, Johannes, A-9020 Klagenfurt (AT)
(72) Erfinder: Zimmer, Johannes, A-9020 Klagenfurt (AT)
(74) Vertreter: Patentanwälte Wenzel & Kalkoff
(86) Internationale Anmeldenummer: EP9604492
(87) Internationale Veröffentlichungsnummer: WO9714561

(56) Entgegenhaltungen:
- EP-A- 0 311 728
- EP-A- 0 504 501
- EP-A- 0 534 581
- WO-A-90/07387
- AT-A- 296 927

## Beschreibung

Die Erfindung betrifft eine Auftragungsvorrichtung zum Auftragen von Substanz auf eine relativ zur Vorrichtung bewegte Auftragungsfläche wie eine Warenbahn od.dgl. mit einem in Vorrichtungslängsrichtung über die Auftragungsbreite sich erstreckenden Tragholm, mit einem ein Roll- oder Streichrakelelement abstützenden Rakelhalteteil, wobei das Rakelelement und das Rakelhalteteil eine magnetisch gegen die Auftragungsfläche anpreßbare Rakeleinheit bilden, und mit einer zwischen Tragholm und Rakeleinheit in Richtung quer zur Auftragungsfläche Spiel herstellenden Halteverbindung.

Bei einem gattungsgemäßen Gerät (EP-A-0 504 501) ist es bekannt, ein Rakelhalteteil über eine einarmige Verbindung an einem Tragholm aufzuhängen. Das Rakelhalteteil ist so ausgebildet und angeordnet, daß das zugehörige Rakelelement innerhalb des Rakelhalteteils in allen Freiheitsgraden quer zur Rakelgerätlängsachse zumindest geringfügig lose schiebebeweglich ist. Es hat sich gezeigt, daß Instabilitäten auftreten können. Eine mittels schiebe-Klappergelenk vorgesehene Kippanlenkung des Rakelhalteteils an dem Haltearm ist vorgesehen, um den Tragholm zur Rakelpositionierung parallel zur Auftragungsfläche versetzen zu können. Es bedarf der elastischen Lagerung des Rakelelements, und das Gerät ist zum Einsatz in Rundschablonen ungeeignet.

Bei einem anderen bekannten Gerät (AT-B-392 745) ist das Rakelhalteteil schwenkbar angelenkt. Mittels Gelenkverbindung soll die Rakeleinheit infolge magnetisch bewirkter Anpreßkraft selbst-positionierbar sein. Zwar wird die Position des Rakelelements durch Magnetkraft selbsttätig herbeigeführt. Jedoch neigt das Rakelhalteteil unter Betriebsbedingungen dazu, unerwünscht seitlich auszuwandern. In der Praxis werden besondere zusätzliche Maßnahmen erforderlich, um das Rakelgerät zu positionieren. Z.B. behilft sich der Maschinenmonteur, indem er besondere Positionierschellen anbringt.

Der Erfindung liegt die Aufgabe zugrunde, eine Auftragungsvorrichtung mit verbesserter Positionierung und Stabilisierung des Rakelelements zu schaffen, um arbeitsaufwendige Vor-und Nachjustierungen mit Hilfselementen zu vermeiden und die Auftragungsqualität zu verbessern; dabei soll die Verbindung zwischen Tragholm und Rakelelement besonders einfach, kleinbauend und bequem zu handhaben sein.

Die Aufgabe wird in Verbindung mit den Merkmalen der eingangs genannten Vorrichtung dadurch gelöst, daß die Halteverbindung zwischen Tragholm und Rakeleinheit mindestens ein Paar von ausschließlich translatorisch bewegbar aneinander angreifenden Schiebehalteelementen umfaßt, die eine auf den Bereich der Rakelelementanliegezone ausrichtbare Schiebeführungsebene bilden, wobei die Schiebehalteelemente derart kippsteif miteinander verbunden sind, daß die Momente, die infolge der auf die Rakeleinheit während des Rakelbetriebs wirkenden Schubkräfte auftreten, bezüglich eines Angriffspunktes am Tragholm ohne Momentenverlust wirken. Die erfindungsgemäße Verbindung des Rakelhalteteils mit dem Tragholm ist ein teleskopartiger Gleitschiebeverbund von Schiebehalteelementen, der eine drehfest mit dem Tragholm verbundene Schiebeführung bildet, die das Rakelhalteteil schiebebewegbar längs einer parallel mit der Vorrichtungslängsachse sich erstreckenden sowie auf den Bereich der Rakelelement-Anliegezone ausrichtbaren Lagerebene hält. Das Rakelhalteteil ist in bezug auf die Schubkraft, die während des Rakelbetriebs auf das Rakelhalteteil wirkt, starr mit dem Tragholm verbunden, wobei das Rakelhalteteil mittels darauf wirkender magnetischer Anpreßkraft längs der Schiebeführungsebene senkrecht oder nahezu senkrecht zur Auftragungsfläche translatorisch verschiebbar ist. Die erfindungsgemäße teleskopähnliche Schiebeführung erlaubt, daß der Tragholm sowohl frei schwenkbar als auch nicht drehbar in Tragholmlagern gehalten wird. Es wurde gefunden, daß herkömmliche, durch auch nur geringfügige Schwenkbewegung des Rakelhalteteils auftretende Auftragungs-/Druckfehler und/oder Mängel durch die erfindungsgemäß erzielte Stabilisierung wirkungsvoll vermieden sind.

Zur kippsteifen Verbindung des Rakelhalteteils mit dem Tragholm kann vorteilhaft eine sich lang überlappende schichtartige Rückenschiebeanlage eines drehfest mit dem Tragholm verbundenen Haltearms und eines drehfest mit dem Rakelhalteteil verbundenen Haltearms vorgesehen werden, wobei die beiden Arme vorzugsweise mit etwa gleicher Länge den Raum zwischen Tragholm und Rakelhalteteil durchfassen und sich vorteilhaft über den größten Teil ihrer etwa gleichen Längen überlappen.

Vorteilhaft kann der Tragholm zur Durchführung einer magnetischen Selbstpositionierung frei schwenkbeweglich gehalten sein, wobei anschließend seine Schwenkposition durch Fixierung des Tragholms festgesetzt werden kann. Die magnetische Selbstpositionierung bleibt in der vorgegebenen Führungsebene erhalten, wobei die Positionierung bei Inbetriebnahme sowie während des Betriebs einer Auftragungsmaschine wesentlich verbessert ist.

Rakelhalteteil und Rakelelement bilden eine Rakeleinheit derart, daß das Rakelelement zumindest während des Rakelbetriebs quer zur Auftragungsfläche kraftschlüssig mit dem Rakelhalteteil verbunden ist. Das Rakelhalteteil, z.B. in Form einer Halteleiste od.dgl. für ein mittels Magnetkraft im Bereich der Substanzauftragungszone anpreßbares Roll- oder Streichrakelelement, ist unverlierbar mit dem Tragholm verbunden. Das Rakelelement befindet sich zweckmäßig in lösbarer Schiebe-, Steck- oder Ansetzverbindung mit dem Rakelhalteteil und bildet zusammen mit diesem die magnetisch anpreßbare, einen Bestandteil der einteilig handhabbaren Auftragungsvorrichtung bildende Rakeleinheit.

Eine besonders vorteilhafte Gestaltung der Erfindung besteht darin, die Verbindung der Rakeleinheit mit dem zugehörigen Schiebehalteelement, der Schiebehalteelemente miteinander und/oder des Tragholms mit dem zugehörigen Schiebehalteelement in Modulbauweise als lösbare Steck-, Einhak- und/oder Schiebeverbindung vorzusehen. Eine solche Verbindung umfaßt zweckmäßig eine von dem Tragholm bis in den Bereich der Auftragungsfläche sich erstreckende, mittels der Schiebehalteelemente gebildete Stützwand für das Rakelhalteteil. Diese Verbindung weist als Schiebehalteelement zumindest einen Rakelhalteteilhaltearm und einen Tragholmhaltearm auf, die durch Wandplatten mit einer der Auftragungsbreite entsprechenden Breite gebildet sind und zweckmäßig nach Art einer Nut-/Federverbindung ineinander fassen, und zwar in Kombination mit der Überlappungsverbindung der Arme zwischen Tragholm und Rakelhalteteil. Die Nut-Federverbindung ist in Richtung quer zur Auftragungsgfläche als Schiebepassung vorgesehen, wodurch die Schiebebeweglichkeit des Rakelhalteteils quer zur Auftragungsfläche und längs der Mehrfacharmschiebeführung erreicht ist. Die Steck-, Einhak- und Schiebeverbindung des Rakelhalteteils mit dem Tragholm kann zweckmäßig auch dadurch ausgebildet werden, daß Steckbolzen in Langlöcher eingreifen, um die Schiebeführung quer zur Auftragungsfläche vorzusehen.

Ein besonderer Vorteil der bevorzugten lösbaren Steck-, Einhak-, Schienen- und/oder Schiebeverbindung des Rakelhalteteils mit dem Tragholm besteht darin, daß in ein und derselben Vorrichtung sehr unterschiedliche Rakelhalteteile einfach durch Austausch verwendbar sind. Damit kann die erfindungsgemäße Auftragungsvorrichtung mit bequem und schnell auswechselbaren Rakelelementen unterschiedlicher Art für verschiedene Anforderungen und Anwendungen bestückt werden, und es kann nach Bedarf eine Rakeleinheit mit ebenfalls vorzugsweise austauschbarem Rollrakelelement oder Streichrakelelement vorgesehen werden. Dieses Baukastensystem bietet für die Praxis eine wesentliche Verbesserung.

Das Rakelhalteteil wird vorzugsweise als Leiste mit magnetisierbarer Masse vorgesehen, wobei die magnetisierbare Masse so angeordnet wird, daß sie bei jeder Arbeitsposition des Rakelhalteteils, im Profilleistenquerschnitt und in Bewegungsrichtung der Auftragungsfläche betrachtet, zur Gänze oder zumindest zum überwiegenden Teil im räumlichen Bereich hinter der durch die Rakelelementanlagelinie bestimmten, zu der Arbeitsfläche senkrechten Geräteebene liegt. Als besonders vorteilhaft hat sich ein in das Rakelhalteteil eingesetzter oder eingebetteter Flach- oder Rundstab erwiesen. Vorzugsweise erstreckt sich der in bezug auf die Profilquerschnittshöhe unten liegende Leistenschmalrand eines Flachstabes in der Nähe des Rakelelements, und ein magnetisierbarer Flachstab ist stets in zur Auftragungsfläche steiler Schräglage angeordnet. Eine solche Ausführung ist in Verbindung mit einer in das Rakelhalteteil eingesetzten Rundstabrakel eines relativ kleinen Durchmessers von etwa 5 bis 12 mm besonders vorteilhaft.

Eine vorteilhafte Ausgestaltung der Erfindung besteht darin, daß das Rakelhalteteil eine Schwenkprofilleiste ist, die um zwei in der Vorrichtungslänge sich erstreckende Lagerachsen schwenkbeweglich gehalten ist, wobei die erste Schwenklagerachse durch eine Achse gebildet ist, die in oder in der Nähe der Schiebeführungsebene und im Bereich der Rakelelement-Anliegezone liegt, und die Schwenkprofilleiste mittels der zweiten Schwenklagerachse an ein Gelenkglied angelenkt ist, das über wenigstens eine weitere in der Vorrichtungslänge sich erstreckende Schwenklagerachse an den Tragholm angelenkt ist. So ist in Ausgestaltung der Erfindung die Schwenkprofilleiste längs der drehfest mit dem Tragholm verbundenen Schiebeführung translatorisch schiebebeweglich vorgesehen. Mittels dieser Schiebeschwenkanlenkung des Rakelhalteteils an dem Tragholm ist das Rakelhalteteil mit zwei voneinander unabhängigen Freiheitsgraden bewegbar. Ein nachteiliger Positionierungsversatz in oder gegen die Arbeitsbewegungsrichtung, wie er bei herkömmlichen Vorrichtungen mit Schwenkprofilleisten insbesondere durch unerwünschte Folgeschwenkbewegungen auftritt, ist beseitigt.

Auf noch andere zweckmäßige und vorteilhafte Ausgestaltungen der Erfindung sind Unteransprüche gerichtet, und einige besonders zweckmäßige und vorteilhafte Ausbildungsformen oder -möglichkeiten der Erfindung werden anhand der folgenden Beschreibung der in der schematischen Zeichnung dargestellten Ausführungsbeispiele näher beschrieben. Es zeigen
- Fig. 1 bis 8: in teilweise geschnittener Profilansicht erfindungsgemäße Auftragungsvorrichtungen mit an Tragholmhaltearmen ausschließlich translatorisch bewegbar gelagerten Rakelhalteteilen,
- Fig. 9 bis 13: in teilweise geschnittener Profilansicht erfindungsgemäße Auftragungsvorrichtungen mit translatorisch verschiebbaren Schwenkprofilleisten und
- Fig. 14: in teilweiser Längsansicht die Auftragungsvorrichtung gemäß Ansicht A der Fig. 12.

In sämtlichen Ausführungsbeispielen gemäß Fig. 1 bis 14 ist an der Unterseite eines Tragholms 2, der sich in Längsrichtung der Auftragungsvorrichtung über die Auftragungsfläche 3 erstreckt, eine Schiebehalteverbindung 5 vorgesehen, die Aufnahmen und damit unverlierbar verbundene Schiebehalteelemente 51, 52 umfaßt. Die Schiebehalteelemente sind mit einem über die Auftragungsbreite durchgehenden leistenförmigen Rakelhalteteil 43 verbunden, daß das Rakelelement 4, 41, 42 hält. Eine so gebildete Rakeleinheit 40 ist mit magnetisierbarer Masse ausgestattet, mittels der sie durch einen unter der Auftragungsfläche 3 angeordneten Magnetbalken 11 gegen die Auftragungsfläche 3 und ggf. eine Siebzylinder-Rundschablone 10 magnetisch anpreßbar ist. Vor das Rakelelement 4 geführte Auftragungssubstanz 9 wird mittels des angepreßten Rakelelements 4 ggf. nach Maßgabe der Schablonenbemusterung auf die Auftragungsfläche 3 wie eine Warenbahn od. dgl. aufgetragen, die auf einem Magnetbalkentisch bzw. auf einem Transportband aufliegt.

Die Tragholmenden sind in stationären, in festem Abstand zur Auftragungsfläche 3 gehaltenen und ggf. verstellbaren Tragholmhaltelagern einer Auftragungs- oder Druckmaschine abgelegt. Der Tragholm 2 ist entweder nicht drehbar gelagert, oder er ist um seine Mittenlängsachse 20 leichtgängig drehbar. Wie in Fig. 8 dargestellt, können Tragholmlager 8 mit einer Befestigungseinrichtung 83 ausgestattet werden, um ggf. den Tragholm 2 und damit die gesamte Vorrichtung in einer gewünschten Schwenkposition festzusetzen.

Gemäß Fig. 1, 2 und 4 bis 7 ist die Halteverbindung 5 nach Art einer Nut-Federverbindung gebildet, wobei gewährleistet ist, daß die Verbindung klemmfrei ist und Nut und Feder Teile einer Schiebepassung sind, die in Kombination mit den sich überlappenden, die Schiebeführungsebene 500 bildenden Schiebehalteelementen 51, 52 ausgebildet ist. Das Spiel der Schiebepassung entspricht dem linearen Verschiebemaß T zwischen dem am Tragholm 2 drehfest angeordneten Schiebehalteelement 51 und dem mit dem Rakelhalteteil 43 verbundenen Schiebehalteelement 52, und zwar in Richtung quer zur Auftragungsfläche 3. Dabei ist das maximale Verschiebemaß T der Halteverbindung 5 sehr klein gegenüber der Überlappungslänge der Schiebehalteelemente.

Gemäß Fig. 1 ist die Halteverbindung 5 als Armschiebeführung 50 vorgesehen, die drei plattenartige Tragholmhaltearme, die Schiebehalteelemente 51, 52, 53 bilden, umfaßt. Zwischen den Armen 51, 53 ist eine im Profilquerschnitt T-förmige und über die Vorrichtungslänge durchgehende Aufnahme 56 gebildet. Es ist eine im Profilquerschnitt flach- und spaltförmige, senkrecht von der Tragholmunterseite zur Auftragungsfläche 3 hin sich erstreckende Aufnahme ausgebildet. Die T-förmige Kopfnut 57 erstreckt sich im Bereich des Tragholmes 2, und an der anderen, der Auftragungsfläche 3 zugewandten Seite ist die Aufnahme 56 offen. Der Doppelarm 51, 53 ist mittels Schraubverbindung od.dgl. an der Tragholmunterseite befestigt.

Das Rakelhalteteil 43 ist durch eine Substanz-Stauprofilleiste gebildet und an der der Auftragungsfläche 3 abgewandten Seite mittels Schraubverbindung oder lösbarer Steck-/Bolzenverbindung drehfest mit einem Schiebehalteteil 52 verbunden, das in Form einer über die Vorrichtungslänge durchgehenden Platte den Haltearm 52 für das Rakelhalteteil 43 bildet. Der Haltearm 52 ist an seinem freien, dem Tragholm 2 zugewandten Ende mit einem Federteilrand 54 in Form eines T-förmigen Schienenprofils versehen. Der Arm 52 wird von einer Vorrichtungsstirnseite her in die dort offene Passungsaufnahme 56 eingeschoben. Der Haltearm 52 liegt mit seinen ebenen Armflächen frei schiebebewegbar an den durch die Haltearme 51, 53 gebildeten Aufnahmewänden an. Der Haltearm 52 und damit das Rakelhalteteil 43 sind drehfest und kippsteif miteinander und mit dem Tragholm 2 verbunden.

Erfindungsgemäß ist die Rakeleinheit 40 in der Schiebeführungsebene 500 der Haltearmverbindung 5 translatorisch, d.h. ausschließlich geradlinig in Richtung V quer zur Auftragungsfläche 3 verschiebbar angeordnet ist. Diese Ebene der Schiebeführung 50 ist durch die flache Spaltausnehmung der Passungsaufnahme 56 gebildet. Die Kopfnut 57 der Passungsaufnahme ist so groß bemessen, daß der T-förmige Rand 54 des Haltearms 52 längs der Schiebeebene 500 ausreichend Spiel hat, so daß das Rakelhalteteil 43 längs der Ebene 500 quer zur Auftragungsfläche 3 mit ausreichendem Verschiebemaß T frei schiebebewegbar ist.

In der in Fig. 1 dargestellten Betriebsposition befindet sich die Führungsebene 500 in zu der Auftragungsfläche 3 senkrechter Position. Diese Senkrechtanordnung oder eine Ausrichtung mit zur Auftragungsfläche 3 steiler Schräglage, in der zumindest der obere Teil der Haltearmverbindung 5, im Profilquerschnitt und in Arbeitsbewegungsrichtung 30 betrachtet, hinter der durch die Rakelelementanlagelinie 32 bestimmten, zu der Arbeitsfläche 3 senkrechten Geräteebene 33 liegt - siehe entsprechend Fig. 5, 10 und 11 -, haben sich als besonders vorteilhaft erwiesen.

Gemäß Fig. 1 ist das Rakelhalteteil 43 ist in fester, starrer Verbindung mit einer das Rakelelement 4 bildenden Streichrakel 42 bestückt, wobei beide Teile die drehfest mit dem Haltearm 52 verbundene Rakeleinheit 40 bilden. In der in Fig. 1 dargestellten Senkrechtposition schneidet, in Arbeitsbewegungsrichtung 30 betrachtet, die (verlängert zu denkende) Schiebeführungsebene 500 die Auftragungsfläche 3 geringfügig vor der genannten senkrechten Geräteebene 33. In das Rakelhalteteil 43 ist eine magnetisierbare Leiste 44 eingebettet, die sich über die Länge des Halteteils 43 erstreckt und so angeordnet ist, daß sie zum überwiegenden Teil, im Profilquerschnitt und in Arbeitsbewegungsrichtung 30 betrachtet, hinter der senkrechten Geräteebene 33 liegt.

Bei dem Ausführungsbeispiel gemäß Fig. 2 ist das durch eine Stauprofilleiste gebildete Rakelhalteteil 43, in Arbeitsbewegungsrichtung 30 betrachtet, rückseitig mit dem unteren Ende eines Haltearms 52 starr verbunden. Auch diese Verbindung kann zweckmäßig mit einer leicht zu lösenden Bolzen-Steckverbindung ausgeführt sein.

Gemäß Fig. 3 besteht ein Ausführungsbeispiel auch darin, das Rakelhalteteil 43 an einem platten- oder armartigen Schiebehalteteil 52 zu befestigen, das nach oben in Richtung zu dem Tragholm 2 von dem Teil 43 absteht. Die Verbindung des Haltearms 52 mit dem Arm 51 umfaßt zweckmäßig mehrere über die Vorrichtungslänge im Abstand angeordnete Bolzen oder Stiftelemente, die zugeordnete, in Schieberichtung sich erstreckende Langlöcher durchgreifen. Diese durch die vollflächige Rückenanlage des Haltearms 52 kippsteife Schiebeverbindung längs der ebenen Anlagefläche des Tragholmhaltearms 51 bildet die erfindungsgemäß vorgesehene Schiebeführung 50. Es kann zweckmäßig sein, den Arm 51 über eine weitere erfindungsgemäße Schiebeführung mit dem Tragholm 2 zu verbinden. Durch geeignete Dimensionierung der Langlöcher erfolgt eine Wegbegrenzung der Schiebeverbindung. Die Rakeleinheit 40 kann dann praktisch in gestaffeltem Schiebeversatz zwischen den Teilen 43, 52 und 51 ausweichen bzw. positioniert werden. Eine Ausgestaltung besteht auch darin, die ebene Rückfläche des Rakelhalteteils 43 als Schiebehalteteil vorzusehen. In einem solchen Fall ist in Fig. 2 die Schiebeführung 50' zwischen dem Rakelhalteteil 43 und dem Haltearm 52 so gestaltet wie die Verbindung der Teile 51 und 52 in Fig. 3.

Gemäß dem Ausführungsbeispiel der Fig. 2 ist das Rakelhalteteil 43 als Profilleiste vorgesehen, die mit einer im Querschnitt kreisrunden, magnetisierbaren Rakel bestückt ist, die als feststehender Stab eine Streichrakel bildet. Die Streichrakel kann durch eine Rollrakel ersetzt werden.

In Fig. 2 ist die Stauprofilleiste 43 längsseitig mit dem unteren Ende eines plattenartigen Schiebehalteelements 52 starr verbunden. Es handelt sich wieder um einen Plattenhaltearm mit T-Profil wie in Fig. 1. Auch im übrigen entspricht die Halteverbindung 5 der anhand der Fig. 1 beschriebenen Führung.

Gemäß Fig. 4 ist an der Unterseite eines im Querschnitt rechteckigen Rohres eines Tragholms 2, in Arbeitsbewegungsrichtung 30 betrachtet, eine Vorderwand 23 sowie eine hintere Wand (Rückwand) 24 vorgesehen. Die Wände 23, 24 stehen senkrecht von der Unterfläche des Tragholmrohres 2 ab und erstrecken sich zueinander sowie mit der Vorrichtungslängsachse parallel. Die freien Wandränder enden nahe an der Innenseite einer Rundschablone 10. Die Vorderwand 23 bildet in Kombination mit einem plattenartigen Schiebehalteelement (Haltearm) 52 und dem längs der Schiebeführungsebene 500 translatorisch bewegbar gehaltenen Rakelhalteteil 43 einen Innenraum der Vorrichtung. Die Vorderwand 23 ist in Verbindung mit einer flachförmigen, hochkant an dem Tragholmrohr angeordneten Breitenverteilungsleiste 25 vorgesehen. Durch diese Breitenverteilungsleiste 25, deren Austrittsöffnungen im Bereich vor der Rollrakel 41 liegen, gelangt Substanz 9 unmittelbar vor die Rollrakel 41. Zudem ist in dem Innenraum zwischen den beiden Wänden 24, 25 ein Substanzkontaktfühler 26 vorgesehen, der an der Unterseite des Tragholmrohres angeordnet ist, wobei seine Fühlspitze in veränderbarer und einstellbarer Position im Bereich vor der Rollrakel 41 zu liegen kommt.

Das Rakelhalteteil 43 ist in Form einer Substanzstauprofilleiste 43 vorgesehen, die eine magnetisierbare Rollrakel 41 aufnimmt, wodurch die Rakeleinheit 40 gebildet ist. Ein Schiebehaltelement 51 ist wieder durch einen plattenartigen Tragholmhaltearm gebildet, an den in Steck- und Schiebeverbindung der Rakelhalteteilhaltearm 52 in Form eines L-Winkelteils angesetzt ist, das mit seinem oben liegenden kurzen Winkelstück 55 in eine zugehörige Schiebepassungsausnehmung 57 eingreift, die an dem Arm 51 im Bereich der Tragholmrohrunterseite mit einem Kopfwinkelteil 58 ausgebildet ist. Der Rakelhalteteilhaltearm 52 ist längs der Ebene 500 in planparalleler Schiebeanordnung mit dem Tragholmhaltearm 51 gegen letzteren über leistenartige Vorsprünge 510 abgestützt. Diese sind im Abstand der Armlängen vorgesehen. Der untere Vorsprung ist durch einen gegen die Arbeitsrichtung 30 weisenden Rand am freien Ende des Haltearms 51 ausgebildet, während der obere Vorsprung der gegen die Arbeitsrichtung 30 gerichtete Rand der Paßnut 57 ist. An seinem freien Ende liegt der Rakelhalteteilhaltearm 52 vorderseitig ebenflächig an dem Winkelteil 58 des Haltearms 51 an. Das Rakelhalteteil 43 ist überstandsfrei mit seiner rückwärtigen ebenen Längsseitenfläche 431 drehfest und überstandsfrei mit dem Haltearm 52 verbunden. Es ist ein nur kleiner spaltartiger Anstand zwischen den Armen 51, 52 und der Auftragungsfläche 3 gebildet.

Nach dem Ausführungsbeispiel gemäß Fig. 5 und 7 ist der, in Arbeitsbewegungsrichtung 30 betrachtet, rückwärtige Teil 430 des Rakelhalteteils 43 Bestandteil eines Schiebehalteteils 52, das an einem Schiebehalteteil 51 anliegt. Das Schiebehalteteil 51 ist durch einen Haltearm des Tragholms 2 gebildet. Eine Rechtecknut 57 einer Passung ist als Längsausnehmung an dem freien Ende eines über die Vorrichtungslänge durchgehenden Befestigungsarms 59 ausgebildet, der starr mit einem den Tragholm 2 bildenden Rohr mit Kreisquerschnitt verbunden ist. Das Schiebehalteteil 51 ist als Platte vorgesehen, die - als hinteres Armelement der Verbindung 5 - oberhalb der Nut 57 durch Schraubverbindung od.dgl. mit dem Befestigungsarm 59 fest verbunden ist, wodurch sie die rückwärtige Wand der Nut 57 bildet. Der bis in den Bereich der Auftragungsfläche 3 sich erstreckende Haltearm 51 bildet gegen die Arbeitsbewegungsrichtung 30 eine ebenflächige, die Schiebeführungsebene 500 bestimmende Anlagefläche für die ebene Rückenanlage und - schiebefläche des Haltearms 52. Der Tragholmhaltearm 51 ist, in Arbeitsbewegungsrichtung 30 betrachtet, der hinterste Arm der Schiebeverbindung 5.

Der freie Rand des Haltearms 51 greift in die im Profilquerschnitt entsprechende U-förmige Ausnehmung einer Schiebeverbindung 6 ein, die an der Rückseite des Rakelhalteteils 43 und dort am unteren Ende des Haltearms 52 ausgebildet ist. So ist zweckmäßig eine zusätzliche drehfeste Verbindung der Halteteilarme 51, 52 in Richtung einer gegen die Arbeitsrichtung 30 wirkenden Momentenkraft erreicht, und zwar im Bereich des Rakelelements 4, wobei diese Verbindung in Kombination mit der Passung der Teile 55, 57 und der lang sich erstreckenden Rückenüberlappungsanlage der Arme 51, 52 vorgesehen ist. Der Halteteilarm 51 bildet eine hinter das Rakelhalteteil 43 greifende, bis in die Nähe der Auftragungsfläche 3 sich erstreckende Rückenanlage.

Wie in Fig. 5 und 7 ersichtlich, ist bei diesem Ausführungsbeispiel ein um seine Längsachse 20 frei drehbarer Tragholm 2 vorgesehen. Die Tragholmschwenkachse 20 liegt in der durch die Rakelelementanlagelinie 32 bestimmten, zu der Arbeitsfläche 3 senkrechten Geräteebene 33. Dennoch befindet sich vorteilhaft die Schiebeführungsebene 500 der Armverbindung 5 in zur Auftragungsfläche 3 steiler Schräglage, wobei der Tragholmhaltearm 51 mittels des Befestigungsarms 59 im Bereich hinter der Geräteebene 33 starr mit dem Tragholm 2 verbunden ist. In Verbindung mit der derart in steiler Schräglage hinter der Geräteebene 33 angeordneten Schiebearmverbindung 5 ist es besonders zweckmäßig und vorteilhaft, eine in eine Ausnehmung 46 des Rakelhalteteils 43 austauschbar einsetzbare magnetisierbare oder eine fest eingebettete Leiste 44 vorzusehen, deren magnetisierbare Masse zur Gänze im Bereich hinter der Geräteebene 33 liegt, und zwar bei jeder Positionierungs- und Arbeitsposition.

Erfindungsgemäße Vorrichtungen gemäß Fig. 5 bis 7 sind zudem besonders zur Verwendung mit Kreisquerschnitt aufweisenden Rakelelementen 4 geeignet, und zwar durch solche mit relativ kleinem Durchmesser, nämlich vorzugsweise mit Durchmessern im Bereich von 3 bis 10 mm. Zweckmäßig können auch drehfeste Rundstäbe mit Durchmessern von 3 bis 6 mm verwendet werden. Die genannten Rakelelemente können zweckmäßig in Klemm- oder Gleitaufnahmen des Rakelhalteteils unverliebar, jedoch austauschbar eingefaßt werden. In Kombination mit einer Substanzstauprofilfläche, wie sie an dem Rakelhalteteil 43 gemäß Fig. 7 vorgesehen ist, lassen sich besonders vorteilhafte Auftragungsergebnisse zustande bringen.

Anhand der Fig. 5 und 6 sind Tragholm-Schwenklager 8 dargestellt, die stirnseitig an der Vorrichtung angeordnet und mit dieser fest verbunden sind. Enden des Rohrtragholms 2 mit Kreisquerschnitt sind leichtgängig und frei drehbewegbar in Lagerblöcken 80 der Lager 8 abgelegt. Gemäß Fig. 5 weist der Lagerblock 80 eine herkömmliche Lagerschale auf. Fig. 6 zeigt eine besondere, für die Zwecke der Erfindung besonders geeignete Lagerung. Der Lagerblock 80 ist mit zwei parallel sich erstreckenden Lagerstäben 81 mit Kreisquerschnitt ausgestattet, die fest mit dem Lagerblock 80 verbunden sind. Infolge nur der Linienberührung der Tragholmmantelfläche mit den festen, d.h. nicht drehenden Stäben 81 ist eine besonders ausgeprägte freie Drehbewegbarkeit des Tragholms 2 erzielt. Es wurde gefunden, daß mit der Optimierung der freien Tragholmdrehbewegbarkeit die Positionierung der Rakeleinheit 40 in Kombination mit der lang überlappenden kippsteifen Haltearmschiebeverbindung noch weiter verbessert werden konnte. Die Stablagerung erweist sich bei Tragholmen mit Rundrohrenden insbesondere bei Auftragungsbreiten von mehreren Metern als besonders vorteilhaft, da die Leichtgängigkeit der Lagerung durch Holmdurchbiegungen nicht beeinträchtigt wird. Auch wirken sich geringfügige Höhenunterschiede zwischen den beiden Lagerblöcken 80 an den Vorrichtungsstirnseiten nicht nachteilig aus. Darüber hinaus entfallen alle für herkömmliche Lager verwendete Schmiermittel, und bei Verschmutzung oder Verklebung mit Farbsubstanz wird die Drehbewegbarkeit nicht behindert.

Wie das T-Schienenteil des Schiebehalteteils 52 gemäß Fig. 1 wird auch der im Profilquerschnitt P-förmige Federrand des Schiebehalteteils 52 gemäß Fig. 5 und 7 von der Stirnseite in die Nut 57 eingesteckt oder eingeschoben, so daß eine lösbare, aber die Teile unverlierbar aneinanderfügende Verbindung erreicht ist. Wie anhand der Fig. 2 ersichtlich, können zweckmäßig auch die Lagerprofilteile der Schiebeführung 50 vorteilhaft durch Steck- oder Klemmverbindung in eine zugeordnete Klemmverbindungsaufnahme 22 an der Tragholmunterseite austauschbar angesetzt werden.

Das Ausführungsbeispiel gemäß Fig. 8 zeigt eine weitere Gestaltung einer Halteverbindung 5 in Verbindung mit einer ein Rakelhalteteil 43 bildenden Stauprofilleiste. In diesem Fall ist die Profilleiste 43 stirnseitig zwischen leisten- oder stabartigen Haltearmen gehalten, die Schiebehalteelemente 51 bilden und drehfest mit einem drehbar gelagerten Tragholm 2 verbunden sind. Die Schiebeführungsebene 500, die je nach Betriebszustand senkrecht oder nahezu senkrecht zur Auftragungsfläche 3 steht, ist dadurch gebildet, daß in jeden Haltearm 51 längs der Ebene fluchtende Langlöcher eingearbeitet sind, in die an der Stirnfläche der Profilleiste 43 angebrachte Bolzen, Stifte, Zapfen od.dgl. eingreifen. Stirnseitige Paare dieser Stifte bilden die an dem Rakelhalteteil 43 angeordneten Schiebehalteelemente 52. Für das Maß T der Verschiebbarkeit ist ausreichend Spiel längs der Langlöcher belassen. Die Profilleiste 43 trägt eine fest mit ihr verbundene Streichrakel 42, die zweckmäßig auswechselbar eingesetzt ist.

In die Profilleiste 43 ist eine magnetisierbare Leiste 44 eingebettet, die bei jeder Arbeitsposition der Schwenkprofilleiste 43, im Profilleistenquerschnitt und in Bewegungsrichtung 30 betrachtet, zur Gänze im räumlichen Bereich hinter der durch die Rakelelement-Anlagelinie 32 bestimmten, zu der Arbeitsfläche 3 senkrechten Geräteebene 33 liegt.

Anhand der Fig. 8 ist eine Tragholmhalteeinrichtung 27 dargestellt, die stirnseitig an einer Auftragungs- oder Druckmaschine mit Lagerschalen angeordnet ist, in denen die Tragholmenden 21 des Tragholms 2 mit im Ausführungsbeispiel kreisförmigem Querschnitt leichtgängig drehbar gehalten sind. Nach magnetisch erfolgter Selbstpositionierung kann die Schwenkposition des Tragholms 2 und damit der Schiebeführungsebene 500 mittels einer Befestigungseinrichtung 83 festgesetzt werden. Vorzugsweise sind die Lager der Tragholmhalteeinrichtung 8 mittels einer Verstelleinrichtung 82 höhenverstellbar angeordnet. Auf diese Weise läßt sich das die Schiebeführung 5 bildende Schiebelager im gewünschten Abstand zu der Auftragungsfläche 3 positionieren.

Ähnlich wie bei dem Ausführungsbeispiel gemäß Fig. 8 ist eine Schiebeführung 50 der Vorrichtung in Fig. 9 mit den Stirnseiten eines Rakelhalteteils 43 verbunden. Die Schiebeführung 50 umfaßt Schiebehalteelemente 52 in Form eines Paares von stab- oder leistenartigen Haltearmen, die mit den Stirnseiten des Rakelhalteteils 43 verbunden sind. Jedem Rakelhalteteilhaltearm 52 ist ein mit einem Tragholm 2 verbundenes Schiebehalteelement 51 zugeordnet. Dieses ist durch ein armartiges Teil gebildet, das mittels Schraubverbindung od.dgl. fest mit dem Tragholm 2 verbunden ist und sich bis in den Bereich des Rakelhalteteils 43 erstreckt. In dem armartigen Teil ist eine eine Geradführung bildende Lageraufnahme ausgebildet, in die der Rakelhalteteilhaltearm 52 schiebebeweglich eingreift, wobei der Arm 52 kippsteif und drehfest mit dem Tragholmhaltearm 51 verbunden ist. Durch ein mit der Schiebeebene 500 der Schiebeführung 50 in Schieberichtung fluchtendes Langloch in Verbindung mit einem darin eingreifenden, an der Lageraufnahme festen Zapfenpaar ist der Haltearm 52 unverlierbar gehalten und das Verschiebemaß T begrenzt.

Eine Besonderheit der Ausführungsform gemäß Fig. 9 besteht darin, daß das Rakelhalteteil 43 als Schwenkprofilleiste vorgesehen ist. Diese ist um zwei in der Vorrichtungslänge sich erstreckende parallele Schwenklagerachsen 72 und 73 schwenkbewegbar gehalten.

Die erste Schwenkachse 72 ist dadurch gebildet, daß die Schwenkprofilleiste 43 an den freien unteren Enden der Haltearme 51 im Bereich der Rakelelement-Anliegezone 31 mittels Drehlager 60 gehalten und angelenkt ist. Die erste Schwenklagerachse 72 liegt in der (sich verlängert zu denkenden) Schiebeführungsebene 500. Die zweite Schwenklacerachse 73 ist durch eine ebenfalls stirnseitig an der Schwenkprofilleiste 43 angeordnete Anlenklagerung in Form eines Drehlagers 61 gebildet. Diese lenkt die Schwenkprofilleiste 43 im Hebelabstand von der ersten Schwenklagerachse 72 an, wobei die Anlenkung im Ausführungsbeispiel, in Arbeitsbewegungsrichtung 30 gesehen, vor der Geräteebene 33 erfolgt, die durch die längs der Rakelelement-Anlagelinie 32 zur Auftragungsfläche 3 senkrechte Ebene bestimmt ist. Die Anlenkverbindung 6 umfaßt einen Anlenkarm 63, der die Profilleiste 43 an seinem einen Ende um die zweite Schwenkachse 73 anlenkt und der an seinem anderen Ende selbst schwenkbewegbar mittels eines Drehlagers oder Schaniergelenks 62 an den Tragholm 2 angelenkt ist, und zwar an dem starr mit dem Tragholm 2 verbundenen Haltearm 51. Die Schwenkprofilleiste 43 ist mit einer Streichrakel 42 bestückt, wodurch die Rakeleinheit 40 gebildet ist.

In die Schwenkprofilleiste 43 ist eine magnetisierbare Leiste 44 oder eine entsprechende über die Auftragungsbreite wirkende magnetisierbare Masse eingebettet. Die Führungsebene 500 der Schiebeführung 50 nimmt wiederum Positionen senkrecht und nahezu senkrecht zur Auftragungsfläche 3 an. Positionierung und Stabilisierung erfolgen in einem Winkelbereich mit steilen Winkeln der Schiebeführungsebene 500 zu der Auftragungsfläche 3.

Mittels der Anlenkverbindung 6 ist die Winkellage der Streichrakel 42 in bezug auf die Auftragungsfläche 3 durch Höhenverstellung H des Tragholmes 2 veränderbar und einstellbar. Beim Anheben des Tragholms 2 dreht die Schwenkprofilleiste 43 - in Stirnansicht der Fig. 9 betrachtet - um die erste Schwenklageachse 72 rechts herum bzw. beim Absenken links herum. Dadurch wird die auf Substanz 9 wirksame Stauprofilleistenfläche vor der Rakelelement-Anlagelinie 32 eingestellt.

Ein Vorteil der Erfindung besteht darin, daß Stabilisierung und Positionierung der Schwenkprofilleiste 43 ohne Rückwirkung auf ihre Winkellage erfolgen. Dies ist dadurch erreicht, daß die erste Schwenklagerachse 71 stets in der (verlängert zu denkenden) Schiebeführungsebene 500 liegt, so daß das Drehlager 60 senkrecht bzw. quer zur Auftragungsfläche 3 ausschließlich translatorisch längs der Schiebeführungsebene 500 bewegbar gehalten ist. Obwohl es nicht erforderlich ist, ist es zweckmäßig und vorteilhaft, den Tragholm 2 um seine Längsachse 20 frei drehbar zu lagern. Mittels einer solchen, vorzugsweise mit einer Befestigungseinrichtung 83 wie in Fig. 8 ausgestatteten Lagerung ist das Rakelhalteteil 43 um eine dritte der Tragholmachse 20 entsprechende Achse 71 schwenkbewegbar gehalten, mit der zugleich die Führungsebene 500 schwenkbar angelenkt ist.

Fig. 10 und 11 zeigen ein Ausführungsbeispiel einer erfindungsgemäßen Vorrichtung mit einer Rakeleinheit 40, die durch ein Rakelhalteteil 43 in Form einer Schwenkprofilleiste sowie eine Rollrakel 41 gebildet ist. Eine Schiebeführung 50 ist wie bei dem Ausführungsbeispiel gemäß Fig. 9 ausgebildet. Die Schiebeführungsebene 500 wird während des Arbeitsbetriebs mittels eines Schräglagers 28 in steiler Schräglage zur Auftragungsfläche 3 gehalten. Eine Besonderheit besteht darin, daß das längs der Schiebeführungsebene 500 translatorisch bewegbare Drehlager 60 so angeordnet ist, daß dessen Schwenklagerachse 72 mit der Drehachse der Rollrakel 41 exakt oder nahezu zusammenfällt. Zu diesem Zweck kann die Rollrakel 41 stirnseitig mit Zapfen versehen sein, die formschlüssig in eine kreisförmige Lageraufnahme des Drehlagers 60 eingreifen.

Eine weitere zweckmäßige Ausführung besteht darin, wie dies nicht dargestellt ist, die Schwenkprofilleiste stirnseitig mit Platten zu versehen, an denen Drehzapfen für das Lager 60 ausgebildet sind, wobei diese Drehzapfen nicht mit der Drehachse der Rollrakel 41 fluchten müssen, aber bei damit paralleler Erstreckung in der Nähe der Rollrakelachse liegen sollen. Die Rollrakel wird dann unverlierbar, aber entnehmbar in dem querschnittsgleichen Drehlagerbett der Profilleiste gehalten.

In Fig. 10 ist der Tragholm 2 in maximal abgesenkter Position dargestellt, um einen flachen Substanzeinlaufspalt vor der Rakelelement-Anlagelinie 32 auszubilden. Gemäß Fig. 11 ist der Tragholm 2 in maximal angehobener Position dargestellt, wodurch die Schwenkprofilleiste 43 mittels der Anlenkverbindung 6 in ihre um die erste Schwenklagerachse 72 maximal hochgeschwenkte Position gebracht wird. Anheben des Tragholms 2 in Richtung O bzw. Absenken in Richtung U erfolgen mittels geeigneter, nicht dargestellter Tragholmhaltemittel. Mittels gestrichelt dargestellter Tragholmenden 21 mit Kreisquerschnitt kann - z.B. nach Beseitigung des des Schräglagers 28 während des Arbeitsbetriebs - eine Schwenklagerung um die Tragholmachse 20, 71 erfolgen.

Zum magnetischen Erfassen der Rakeleinheit 40 ist diese mit einer magnetisierbaren Leiste 44 ausgestattet, die, im Profilleistenquerschnitt und in Bewegungsrichtung 30 der Auftragungsfläche 3 betrachtet, bei jeder Arbeitsposition der Schwenkprofilleiste 43 zum überwiegenden Teil im räumlichen Bereich hinter der durch die Rakelelement-Anlagelinie 32 bestimmten, zu der Auftragungsfläche 3 senkrechten Geräteebene 33 liegt. Die magnetisierbare Leiste 44 ist im Profilquerschnitt flachförmig und erstreckt sich in radialer Richtung zu der Achse 72 hochkant über der Rollrakel 41. Auch ist sie entnehmbar in eine Längsausnehmung 46 der Profilleiste 44 eingesetzt. Dies hat den Vorteil, daß die magnetisch wirksame Masse durch Verwendung von unterschiedlich magnetisierbaren Leisten und Austausch derselben bequem geändert werden kann.

Im ganzen ermöglicht die Vorrichtung gemäß Fig. 9 eine Veränderung des Rakelwinkels mit dem Vorteil der Positionsstabilisierung.

In Fig. 10 und 11 sind stirnseitig angeordnete Substanzbegrenzungsplatten 48 dargestellt, die hier wie auch bei den anderen Ausführungsbeispielen in der üblichen Weise vorgesehen werden.

Fig. 12 bis 14 zeigen eine andere Ausführung einer Anlenkverbindung 6. Diese umfaßt einen zwischen einer Schwenkprofilleiste 43 und einem Tragholm 2 angeordneten Winkelarm 66, der über ein Scharniergelenk 62 mit dem Tragholm 2 verbunden ist, wobei das Scharniergelenk 62 in bezug auf die Auftragungsfläche 3 höhenverstellbar und feststellbar angeordnet ist. Zudem ist das Scharniergelenk 62 an dem Tragholm 2 in dessen Längsmitte mittels eines Drehgelenks 67 um eine zu der Vorrichtungslängsachse senkrechte Achse 76 drehbar befestigt.

Fig. 14 zeigt die Vorrichtung gemäß Fig. 12 in Ansicht A. Wie insbesondere aus Fig. 14 ersichtlich, ist das Lager 62 mittels einer Scharnier-Doppelgelenkleiste 621 gebildet, wobei in einen Längsbalken eine Längsnut eingearbeitet ist, die die Lageraufnahme für einen mit dem Winkelarm 66 festen Lagerlängsstab bildet. Die Gelenkleiste 621 ist in der Vorrichtungslängsmitte um die Achse 76 schwenkbar an einem mit dem Tragholm 2 fest verbundenen Halteteil gelagert. Die Höhenverstellung erfolgt mittels des Tragholms 2, wobei Fig. 12 die maximal abgeschwenkte und Fig. 13 die maximal hochgeschwenkte Position der Schwenkprofilleiste 43 zeigen.

Bei den Ausführungsbeispielen gemäß Fig. 10 bis 14 weist die Rollrakel vorzugsweise einen Durchmesser von 5 bis 12 mm auf.

Auch ist gefunden worden, daß sehr vorteilhafte Ergebnisse erzielt werden, wenn der senkrechte Abstand der ersten Schwenklagerachse 72 von der Auftragungsfläche 3 im Bereich von 4 bis 20 mm liegt. Versuche haben zudem ergeben, daß der senkrechte Abstand der zweiten Schwenklagerachse 73 von der Auftragungsfläche 3 in der abgesenkten Position der Schwenkprofilleiste 43 vorzugsweise im Bereich von 10 bis 20 mm liegt, während vorzugsweise in der höchsten Schwenkleisten-Position ein senkrechter Abstand im Bereich von 20 bis 50 mm vorgesehen wird.

Im ganzen ist die erfindungsgemäße Verbindung der Rakeleinheit 40 mit dem Tragholm 2 in mehrfacher Hinsicht vorteilhaft. Einerseits kann mit leichtgängig schwenkbeweglich gehaltenem Tragholm vor Betriebs- und Arbeitsbeginn die magnetisch bewirkte Selbstpositionierung der Rakeleinheit 40 erfolgen. Es ist dann während des Rakelbetriebs kein Schwenkvorgang erforderlich. Andererseits kann der Tragholm 2 in fest vorgegebener Position installiert, d.h. in nicht drehbarer Position angeordnet werden. Mit der erfindungsgemäßen Verbindung ist die Position der Rakeleinheit 40 während des Rakelbetriebs in optimaler Weise stabilisiert.

## Patentansprüche

1. Auftragungsvorrichtung (1) zum Auftragen von Substanz (9) auf eine relativ zur Vorrichtung (1) bewegte Auftragungsfläche (3) wie eine Warenbahn od.dgl. mit einem in Vorrichtungslängsrichtung über die Auftragungsbreite sich erstreckenden Tragholm (2), mit einem ein Roll- oder Streichrakelelement (4) abstützenden Rakelhalteteil (43), wobei das Rakelelement (4) und das Rakelhalteteil (43) eine magnetisch gegen die Auftragungsfläche (3) anpreßbare Rakeleinheit (40) bilden, und mit einer zwischen Tragholm (2) und Rakeleinheit (40) in Richtung quer zur Auftragungsfläche (3) Spiel herstellenden Halteverbindung (5), **dadurch gekennzeichnet,** daß die Halteverbindung (5) zwischen Tragholm (2) und Rakeleinheit (40) mindestens ein Paar von ausschließlich translatorisch bewegbar aneinander angreifenden Schiebehalteelementen (51, 52) umfaßt, die eine auf den Bereich der Rakelelementanliegezone (31) ausrichtbare Schiebeführungsebene (500) bilden, wobei die Schiebehaltelemente (51, 52) derart kippsteif miteinander verbunden sind, daß sämtliche Momente, die infolge der auf die Rakeleinheit (40) während des Rakelbetriebs wirkenden Schubkräfte auftreten, bezüglich eines Angriffspunktes am Tragholm ohne Momentenverlust wirken.

2. Vorrichtung nach Anspruch 1, **dadurch gekennzeichnet,** daß die Verbindung der Rakeleinheit (40) mit dem zugehörigen Schiebehalteelement (52), der Schiebehalteelemente (51, 52) miteinander und/ oder des Tragholms (2) mit dem zugehörigen Schiebehalteelement (51) in Modulbauweise als lösbare Steck-, Einhak-und/oder Schiebeverbindung ausgebildet ist.

3. Vorrichtung nach Anspruch 1 oder 2, **dadurch gekennzeichnet,** daß die Schiebehalteelemente (51, 52, 53, 63, 64, 66) plattenartige, eine der Auftragungsbreite entsprechende Armbreite aufweisende Armelemente und/oder stabförmige, im stirnseitigen Bereich der Vorrichtung angeordnete Armelemente sind.

4. Vorrichtung nach einem der Ansprüche 1 bis 3, **dadurch gekennzeichnet,** daß die Halteverbindung (5) derart angeordnet ist, daß die Schiebeführungsebene (500) in eine Position schwenkbewegbar ist, in der sie die Auftragungsfläche (3) im Bereich der Rakelelementanliegezone (31) senkrecht oder nahezu senkrecht schneidet.

5. Vorrichtung nach einem der Ansprüche 1 bis 4, **dadurch gekennzeichnet,** daß, in Arbeitsbewegungsrichtung (30) betrachtet, das hinterste Schiebehalteelement der Halteverbindung (5) ein drehfest mit dem Tragholm (2) verbundenes Schiebehalteelement (51) ist.

6. Vorrichtung nach einem der Ansprüche 1 bis 5, **dadurch gekennzeichnet,** daß sich überlappende Schiebehalteelemente (51, 52) der Halteverbindung (5), in Arbeitsbewegungsrichtung (30) betrachtet, bis hinter das Rakelhalteteil (43) erstrecken und dort eine Rückenanlage für das Rakelhalteteil (43) bilden.

7. Vorrichtung nach Anspruch 6, **dadurch gekennzeichnet,** daß der, in Arbeitsbewegungsrichtung (30) betrachtet, rückwärtige Teil (430) des Rakelhalteteils (43) Bestandteil eines von dem Rakelhalteteil (43) zum Tragholm (2) hin abstehenden Schiebehalteelements (52) ist, das an einem von dem Tragholm (2) abstehenden Schiebehalteelement (51) anliegt, wobei das Rakelhalteteil (43) zweckmäßig kopfförmig in Form einer Halteleiste und insbesondere zudem als Profilleiste mit Substanzstaufläche ausgebildet ist.

8. Vorrichtung nach einem der Ansprüche 5 bis 7, **dadurch gekennzeichnet,** daß ein drehfest mit dem Rakelhalteteil (43) verbundenes Schiebehalteelement (52) überstandsfrei an einem freien Endabschnitt des rückwärtigen Tragholm-Schiebehalteelements (51) anliegt.

9. Vorrichtung nach einem der Ansprüche 1 bis 8, **dadurch gekennzeichnet,** daß zwischen dem freien Ende eines mit dem Tragholm (2) verbundenen Schiebehalteelements (51) und dem Rakelhalteteil (43) eine Verbindung (6) gebildet ist, die das freie Ende des Tragholm-Schiebehalteelements (51) drehfest mit dem Rakelhalteteil (43) verbindet.

10. Vorrichtung nach einem der Ansprüche 1 bis 9, **dadurch gekennzeichnet,** daß die Schiebehalteelemente (51, 52, 53) plattenartige Teile sind, die in planparalleler Anordnung direkt oder über Vorsprünge (510) indirekt in Schiebeverbindung aneinanderliegen.

11. Vorrichtung nach einem der Ansprüche 1 bis 10, **dadurch gekennzeichnet,** daß der Tragholm (2) zwei mit diesem parallel sich erstreckende, von der Tragholmunterseite abstehende Wände (23, 24) aufweist, die mit ihren freien Rändern bis nahe an die Auftragungsfläche (3) heranreichen, wobei zwischen den Wänden (23, 24) ein die Substanzmenge vor dem Rakelhalteteil (43) bestimmender Innenraum gebildet ist, und, in Arbeitsbewegungsrichtung (30) betrachtet, die hintere Wand (24) durch die Schiebehalteelemente (51, 52) der Armverbindung (5) gebildet ist.

12. Vorrichtung nach einem der Ansprüche 1 bis 5, **dadurch gekennzeichnet,** daß das Rakelhalteteil (43) eine Schwenkprofilleiste ist, die um zwei in der Vorrichtungslänge sich erstreckende Lagerachsen (72, 73) schwenkbeweglich gehalten ist, wobei die erste Schwenklagerachse (72) durch eine Achse gebildet ist, die in oder in der Nähe der Schiebeführungsebene (500) und im Bereich der Anliegezone (31) liegt, und die Schwenkprofilleiste (43) mittels der zweiten Schwenklagerachse (73) an ein Gelenkglied (63) einer Anlenkverbindung (6) angelenkt ist, das über wenigstens eine weitere in der Vorrichtungslänge sich erstreckende Schwenklagerachse (74) an den Tragholm (2) angelenkt ist.

13. Vorrichtung nach Anspruch 12**, dadurch gekennzeichnet,** daß an jeder Stirnseite der Schwenkprofilleiste (43) zwischen der Profilleistenstirnfläche und einem Schiebehalteelement (51), das mittels der Schiebeführung (50) translatorisch verschiebbar ist, ein Drehlager (60) ausgebildet ist, dessen Drehachse vorzugsweise in Zapfenform die erste Schwenklagerachse (72) bildet.

14. Vorrichtung nach Anspruch 12 oder 13, **dadurch gekennzeichnet,** daß die Anlenkverbindung (6) zwischen der Schwenkprofilleiste (43) und dem Tragholm (2) als Gelenkglied einen vorzugsweise einen Winkelarm bildenden Arm (63) umfaßt, der über ein Scharniergelenk (62) mit dem Tragholm (2) verbunden ist, wobei das Scharniergelenk (62) in bezug auf die Auftragungsfläche (3) höhenverstellbar und feststellbar angeordnet ist.

15. Vorrichtung nach einem der Ansprüche 12 bis 14, **dadurch gekennzeichnet,** daß die Anlenkverbindung (6) zwischen Rakelhalteteil (43) und Tragholm (2) wenigstens drei Drehgelenke (61, 62, 67) umfaßt, wobei zwei Drehgelenke (61, 62) längsachsenparallele Schwenklagerachsen (73, 74) bilden und ein Drehgelenk (67) eine zur Vorrichtungslängsachse senkrechte Schwenklagerachse (76) bildet, die in der Längsmitte des Tragholms (2) angeordnet ist.

16. Vorrichtung nach einem der Ansprüche 1 bis 15, **dadurch gekennzeichnet,** daß die Halteverbindung (5) derart angeordnet ist, daß sie bei jeder Arbeitsposition des Rakelhalteteils (43), im Profilquerschnitt und in Arbeitsbewegungsrichtung (30) der Auftragungsfläche (3) betrachtet, zum überwiegenden Teil oder zur Gänze im räumlichen Bereich hinter der durch die Rakelelementanlagelinie (32) bestimmten, zu der Arbeitsfläche (3) senkrechten Geräteebene (33) liegt.

17. Vorrichtung nach einem der Ansprüche 1 bis 16, **dadurch gekennzeichnet,** daß das freie Ende eines mit dem Rakelhalteteil (43) verbundenen Schiebehalteelements (52) mit einem rand- oder leistenförmigen Element (54, 55) versehen ist, das in eine zugeordnete Nut (57) einer Schiebepassung eingreift.

18. Vorrichtung nach einem der Ansprüche 1 bis 17, **dadurch gekennzeichnet,** daß das maximale Verschiebemaß (T) der Schiebeverbindung (5) sehr klein gegenüber der Überlappungslänge (A) der Schiebehalteelemente (51, 52, 53) ist.

19. Vorrichtung nach einem der Ansprüche 1 bis 18, **dadurch gekennzeichnet,** daß das Rakelhalteteil (43) einen nicht-magnetisierbaren Leistenkörper umfaßt, der längs seiner Körperlänge mit magnetisierbarer Masse in Form einer magnetisierbaren Leiste (44) oder in Form von in Reihe mit räumlicher Beabstandung angeordneten Magnetisierungsteilen verbunden ist, wobei die magnetisierbare Masse derart angeordnet ist, daß sie bei jeder Arbeitsposition des Rakelhalteteils (43), im Profilquerschnitt und in Arbeitsbewegungsrichtung (30) der Auftragungsfläche (3) betrachtet, zur Gänze oder zumindest zum überwiegenden Teil im räumlichen Bereich hinter der durch die Rakelelementanlagelinie (32) bestimmten, zu der Arbeitsfläche (3) senkrechten Geräteebene (33) liegt.

20. Vorrichtung nach einem der Ansprüche 1 bis 19, **dadurch gekennzeichnet,** daß der Tragholm (2) mittels eines Drehlagers (8) frei schwenkbar gehalten ist, wobei das Drehlager (8) vorzugsweise in Vorrichtungslänge zwei parallel sich erstreckende stab-oder nadelförmige, mit dem Lagergehäuse feste Lagerteile (81) umfaßt, auf denen der Tragholm (2) mit kreiszylindrischer Mantelfläche frei drehbewegbar abgelegt ist.

21. Vorrichtung nach einem der Ansprüche 1 bis 20, **dadurch gekennzeichnet,** daß der Tragholm (2) mittels einer Halteeinrichtung (27) gehalten ist, mit der seine Position fest einstellbar ist.

## Claims

1. Applicator apparatus (1) for applying substance (9) to an application surface (3) such as a web or the like moved relative to the apparatus (1), with a carrier beam (2) extending in the longitudinal direction of the apparatus over the application width, with a doctor holding portion (43) supporting a roll doctor element or doctor blade element (4), the doctor element (4) and the doctor holding portion (43) forming a doctor unit (40) that is magnetically pressable against the application surface (3), and with a holding connection (5) that produces play in a direction transverse to the application surface (3) between carrier beam (2) and doctor unit (40), **characterised in** that the holding connection (5) between carrier beam (2) and doctor element (40) comprises at least a pair of exclusively translatorily movable, mutually engaging sliding holding elements (51, 52) which form a sliding guide plane (500) alignable with the region of the doctor element zone of contact (31), the sliding holding elements (51, 52) being connected to tilt together such that the moments, which arise as a result of the thrust acting on the doctor unit (40) during doctor operation, act without loss of moment with regard to a point of application on the carrier beam.

2. Apparatus according to claim 1, **characterised in** that the connection of the doctor unit (40) with the corresponding sliding holding element (52), of the sliding holding elements (51, 52) to each other and/or of the carrier beam (2) with the corresponding sliding holding element (51) is formed in a modular manner as a loose plug, hook and/or sliding connection.

3. Apparatus according to claim 1 or 2, **characterised in** that the sliding holding elements (51, 52, 53, 63, 64, 66) are plate-like arm elements that have an arm width corresponding to the application width and/or are rod-like arm elements arranged in the end face area of the apparatus.

4. Apparatus according to one of claims 1 to 3, **characterised in** that the holding connection (5) is arranged such that the sliding guide plane (500) can be moved to pivot in a position in which it intersects the application surface (3) in the area of the doctor element contact zone (31) perpendicularly or nearly perpendicularly.

5. Apparatus according to one of claims 1 to 4, **characterised in** that the rear-most sliding holding element of the holding connection (5), when viewed in the working movement direction (30), is a sliding holding element (51) connected to the carrier beam (2) without relative rotation.

6. Apparatus according to one of claims 1 to 5, **characterised in** that overlapping sliding holding elements (51, 52) of the holding connection (5) extend up to behind the doctor holding portion (43), when viewed in the working movement direction (30), and there form a rear support surface for the doctor holding portion (43).

7. Apparatus according to claim 6, **characterised in** that the rearward portion (430) of the doctor holding portion (43), when viewed in the working movement direction (30), is a component part of a sliding holding element (52) that projects from the doctor holding portion (43) towards the carrier beam (2) and lies against a sliding holding element (51) that projects from the carrier beam (2), the doctor holding portion (43) usefully being formed at its head in the shape of a holding strip and in particularly also as a profile strip with an substance accumulation surface.

8. Apparatus according to one of claims 5 to 7, **characterised in** that a sliding holding element (52) that is connected to the doctor holding portion (43) to resist relative rotation lies without overlap against a free end portion of the rearmost sliding holding element (51) of the carrier beam.

9. Apparatus according to one of claims 1 to 8, **characterised in** that a connection (6) is formed between the free end of a sliding holding element (51) that is connected to the carrier beam (2) and the doctor holding portion (43), the connection connecting the free end of the carrier beam sliding holding element (51) to the doctor holding portion (43) without relative rotation.

10. Apparatus according to one of claims 1 to 9, **characterised in** that the sliding holding elements (51, 52, 53) are plate-like parts that lie against one another directly or indirectly by means of projections (510) in parallel planar arrangement in sliding connection.

11. Apparatus according to one of claims 1 to 10, **characterised in** that the carrier beam (2) comprises two walls (23, 24) extending parallel with the carrier beam and projecting from the carrier beam underside, the walls reaching with their free edges to close to the application surface (3), a cavity that defines the amount of substance in front of the doctor holding portion (43) being formed between the walls (23, 24), and the rear wall (24), as viewed in the working movement direction (30), being formed by the sliding holding elements (51, 52) of the arm connection (5).

12. Apparatus according to one of claims 1 to 5, **characterised in** that the doctor holding portion (43) is a rotary profile strip that is held for rotation about two bearing axles (72, 73) extending in the apparatus length, the first rotary bearing axle (72) being formed by an axle that lies in, or proximate to, the sliding guide plane (500) and in the region of the doctor element contact zone (31), and the rotary profile strip (43) being coupled hinged by means of the second pivot bearing axle (73) to a coupling member (63) of a coupling connection (6), the coupling member being coupled to the carrier beam (2) about at least a further pivot bearing axle (74) extending in the apparatus length.

13. Apparatus according to claim 12, **characterised in** that a rotary bearing (60) is formed on each end side of the rotary profile strip (43) between the profile strip end surface and a sliding holding element (51) that is translationally slidable by means of the sliding guide (50), the rotary axle of the rotary bearing preferably forming the first rotary bearing axle (72) in the shape of pegs.

14. Apparatus according to claim 12 or 13, **characterised in** that the coupling connection (6) between the rotary profile strip (43) and the carrier beam (2) comprises an arm (63) that preferably forms an angled arm as a coupling member, the arm being connected with the carrier beam (2) by a hinge joint (62), the hinge joint (62) being arranged height adjustable and fixable relative to the application surface (3).

15. Apparatus according to one of claims 12 to 14, **characterised in** that the coupling connection (6) between doctor holding portion (43) and carrier beam (2) comprises at least three rotary joints (61, 62, 67), two rotary joints (61, 62) forming rotary bearing axles (73, 74) with parallel longitudinal axes and one rotary joint (67) forming a rotary bearing axle (76) that is perpendicular to the longitudinal axis of the apparatus and is arranged halfway along the length of the carrier beam (2).

16. Apparatus according to one of claims 1 to 15, **characterised in** that the holding connection (5) is arranged such that in every working position of the doctor holding portion (43), when the profile strip is viewed in cross section and in the direction of movement (30) of the application surface (3), it lies predominantly or fully in the region behind the device plane (33) that is perpendicular to the working surface (3) and defined by the doctor holding element contact line (32).

17. Apparatus according to one of claims 1 to 16, **characterised in** that the free end of a sliding holding element (52) connected to the doctor holding portion (43) is provided with a flange-shaped or strip-shaped element (54, 55) that engages in a corresponding groove (57) of a sliding fit.

18. Apparatus according to one of claims 1 to 17, **characterised in** that the maximal clearance dimension (T) of the sliding connection (5) is very small relative to the overlapping length (A) of the sliding holding elements (51, 52, 53).

19. Apparatus according to one of claims 1 to 18, **characterised in** that the doctor holding portion (43) comprises a non-magnetisable strip structure that is connected along its structure length with a magnetisable mass in the shape of a magnetisable strip (44) or in the shape of magnetisable portions arranged physically spaced from one another in a row, the magnetisable mass is arranged such that in every working position of the doctor holding portion (43), when the profile strip is viewed in cross section and in the direction of movement (30) of the application surface (3), it lies fully or at least predominantly in the region behind the device plane (33) that is perpendicular to the working surface (3) and defined by the doctor holding element contact line (32).

20. Apparatus according to one of claims 1 to 19, **characterised in** that the carrier beam (2) is held for free rotation by means of a rotary bearing (8), the rotary bearing (8) preferably comprising two rod-shaped or needle-shaped bearing portions (81) that extend in parallel with the apparatus length and on which the carrier beam (2) with a circular cylindrical outer surface is mounted to be freely rotatable.

21. Apparatus according to one of claims 1 to 20, **characterised in** that the carrier beam (2) is held by means of a holding device (27) with which its position can be firmly set.

## Revendications

1. Dispositif applicateur (1), pour appliquer une substance (9) sur une surface d'application (3) se déplaçant par rapport au dispositif (1), tel qu'une bande de matière ou analogues, comportant un longeron-support (2), s'étendant dans la direction longitudinale du dispositif sur toute la largeur d'application, un porte-racle (43) qui soutient un élément de racle (4) pour application au rouleau ou par enduction, l'élément de racle (4) et le porte-racle (40) formant une unité de racle (4) pouvant s'appuyer sous l'effet d'une force magnétique contre la surface d'application (3), et comportant un raccord de retenue (5), qui réalise un jeu entre le longeron-support (2) et l'unité de racle (40) dans la direction perpendiculaire à la surface d'application (3), caractérisé en ce que le raccord de retenue (5) comporte entre le longeron-support (2) et l'unité de racle (40) au moins une paire d'éléments de retenue coulissants (51, 52), qui entrent en prise l'un avec l'autre en pouvant subir exclusivement un mouvement de translation, éléments de retenue coulissants qui forment un plan de guidage en coulissement (500), pouvant être orienté vers la zone d'appui (31) de l'élément de racle, les éléments de retenue coulissants (51, 52) étant reliés l'un à l'autre, en étant rigides en basculement, de façon que l'ensemble des moments qui apparaissent en conséquence des forces de poussée agissant sur l'unité de racle (40) pendant le fonctionnement de la racle agissent sans perte de moment par rapport à un point d'attaque sur le longeron-support.

2. Dispositif selon la revendication 1, caractérisé en ce que l'assemblage de l'unité de racle (40) avec l'élément de retenue coulissant (52) qui s'y rapporte, les éléments de retenue coulissants (51, 52) l'un avec l'autre, et/ou du longeron-support (2) avec l'élément de retenue coulissant (51) qui s'y rattache est réalisé en construction modulaire sous forme d'un assemblage amovible par enfichage, par accrochage et/ou par coulissement.

3. Dispositif selon la revendication 1 ou 2, caractérisé en ce que les éléments de retenue coulissants (51, 52, 53, 63, 64, 66) sont des éléments formant bras, en forme de plaques, présentant une largeur de bras correspondant à la largeur d'application, et/ou des éléments formant bras en forme de barre, disposés dans la zone frontale de l'appareil.

4. Dispositif selon l'une des revendications 1 à 3, caractérisé en ce que le raccord de retenue (5) est disposé de façon que le plan de guidage en coulissement (500) puisse pivoter pour arriver dans une position dans laquelle il coupe, perpendiculairement ou presque perpendiculairement, la surface d'application (3) dans la zone d'appui (31) de l'élément de racle.

5. Dispositif selon l'une des revendications 1 à 4, caractérisé en ce que, quand on regarde dans la direction (30) de déplacement de l'appareil, l'élément de retenue coulissant situé le plus en arrière du raccord de retenue (5) est un élément de retenue coulissant (51) relié au longeron-support d'une manière rigide en rotation.

6. Dispositif selon l'une des revendications 1 à 5, caractérisé en ce que des éléments de retenue coulissants (51, 52) en chevauchement du raccord de retenue (5), quand on regarde dans la direction (30) de déplacement du dispositif, s'étendent jusqu'en arrière du porte-racle (43) et y forment un appui dorsal pour le porte-racle (43).

7. Dispositif selon la revendication 6, caractérisé en ce que, quand on regarde dans la direction (30) de déplacement du dispositif, la partie arrière (43) du porte-racle (43) est un constituant d'un élément de retenue coulissant (52), qui dépasse du porte-racle (43) jusqu'au longeron-support (2), élément de retenue coulissant qui s'appuie contre un élément de retenue coulissant (51) qui dépasse du longeron-support (2), le porte-racle (43) étant avantageusement configuré, en forme de tête, sous forme d'une baguette de retenue, et en particulier en outre sous forme d'une baguette profilée comportant une surface d'accumulation de matière.

8. Dispositif selon l'une des revendications 5 à 7, caractérisé en ce qu'un élément de retenue coulissant (52), lié d'une manière rigide en rotation au porte-racle (43), s'appuie, sans porte-à-faux, contre un segment terminal libre de l'élément de retenue coulissant (51) en position arrière, relié au longeron-support.

9. Dispositif selon l'une des revendications 1 à 8, caractérisé en ce que, entre l'extrémité libre d'un élément de retenue coulissant (51) relié au longeron-support et le porte-racle (43), on a formé une liaison (6), qui relie l'extrémité libre de l'élément de retenue coulissant (51) du longeron-support, d'une manière rigide en rotation, au porte-racle (43).

10. Dispositif selon l'une des revendications 1 à 9, caractérisé en ce que les éléments de retenue coulissants (51, 52, 53) sont des pièces en forme de plaques, qui, selon une disposition plan-parallèles, sont superposées, directement ou encore indirectement, par l'intermédiaire de saillies (510), dans l'assemblage coulissant.

11. Dispositif selon l'une des revendications 1 à 10, caractérisé en ce que le longeron-support (2) comporte deux parois (23, 24) s'étendant parallèlement à ce dernier et dépassant de la face intérieure du longeron-support, parois qui, par leurs extrémités libres, arrivent jusqu'à un point proche de la surface d'application (3), auquel cas il se forme entre les parois (23, 24) un espace intérieur qui définit la quantité de matière en avant du porte-racle (43), et, quand on regarde dans la direction (30) de déplacement du dispositif, la paroi arrière (24) est formée par les éléments de retenue coulissants (51, 52) du raccord (5) formant bras.

12. Dispositif selon l'une des revendications 1 à 5, caractérisé en ce que le porte-racle (43) est une baguette profilée pivotante, qui est maintenue de façon à pouvoir subir un pivotement autour de deux axes (72, 73) s'étendant sur la longueur de l'appareil, le premier axe de pivotement (72) étant constitué d'un axe qui se trouve dans le plan de guidage en coulissement (500) ou au voisinage de ce dernier et dans la zone d'appui (31), et la baguette profilée pivotante (43) est, à l'aide du deuxième axe de pivotement (73), articulée à un organe articulé (63) d'une liaison articulée (6), qui est articulée au longeron-support (2) par l'intermédiaire d'au moins un axe de pivotement supplémentaire (74) s'étendant sur la longueur du dispositif.

13. Dispositif selon la revendication 12, caractérisé en ce que, sur chaque face frontale de la baguette profilée pivotante (43), entre la surface frontale de la baguette profilée et un élément de retenue coulissant (51), qui peut subir un coulissement de translation dans le guidage coulissant (50), un coussinet de pivotement (60) est formé, dont l'axe de rotation, de préférence sous forme d'un tourillon, forme le premier axe de pivotement (72).

14. Dispositif selon la revendication 12 ou 13, caractérisé en ce que la liaison articulée (6) entre la baguette profilée pivotante (43) et le longeron-support (2) comporte, en tant qu'organe d'articulation, un bras (63) formant de préférence un bras coudé, qui par l'intermédiaire d'une articulation à charnière (62) est relié au longeron-support (12), l'articulation à charnière (62) étant disposée de façon à pouvoir être ajustée en hauteur et réglable par rapport à la surface d'application (3).

15. Dispositif selon l'une des revendications 12 à 14, caractérisé en ce que la liaison articulée (6) comporte, entre le porte-racle (43) et le longeron-support (2), au moins trois articulations pivotantes (61, 62, 67), deux articulations pivotantes (61, 62) formant des axes pivotants (73, 74), parallèles à l'axe longitudinal, et une articulation pivotante (67) formant un axe de pivotement (76) perpendiculaire à l'axe longitudinal du dispositif, axe de pivotement (76) qui est disposé sur l'axe longitudinal central du longeron-support (2).

16. Dispositif selon l'une des revendications 1 à 15, caractérisé en ce que le raccord de retenue (5) est disposé de façon que, dans chaque position de travail du porte-racle (43), quand on regarde en coupe transversale du profilé et dans la direction (30) de déplacement de la surface d'application, il se trouve, pour sa plus grande partie, ou en totalité, dans la zone spatiale située en arrière du plan (33), défini par la ligne d'appui (32) de l'élément de racle, et perpendiculaire à la surface de travail (3).

17. Dispositif selon l'une des revendications 1 à 16, caractérisé en ce que l'extrémité libre d'un élément de retenue coulissant (52) relié au porte-racle (43) est pourvu d'un élément (54, 55) en forme de bord ou de baguette, qui entre en prise avec une rainure correspondante (57) d'un ajustement coulissant.

18. Dispositif selon l'une des revendications 1 à 17, caractérisé en ce que le déplacement maximal (T) du raccord coulissant (5) est très petit par rapport à la longueur en chevauchement (A) des éléments de retenue coulissants (51, 52, 53).

19. Dispositif selon l'une des revendications 1 à 18, caractérisé en ce que le porte-racle (43) comporte un corps formant baguette, non-aimantable, qui le long de sa longueur est relié à une masse aimantable sous forme d'une baguette aimantable (44), ou sous forme d'éléments d'aimantation disposés en rangée à une certaine distance spatiale, la masse aimantable étant disposée de façon que, dans chaque position de travail du porte-racle (43), quand on regarde en coupe transversale du profilé ou dans la direction (30) de déplacement de la surface d'application (3), elle se trouve, en totalité ou au moins pour sa plus grande partie, dans la zone spatiale située en arrière du plan (33), défini par la ligne d'appui (32) de l'élément de racle, et perpendiculaire à la surface de travail (3).

20. Dispositif selon l'une des revendications 1 à 19, caractérisé en ce que le longeron-support (2) est maintenu en pivotement libre à l'aide d'un coussinet de pivotement (8), le coussinet de pivotement (8) comportant de préférence, sur la longueur de l'appareil, deux éléments d'appui (81), parallèles, en forme de barre ou d'aiguilles, solidaires du logement, et sur lesquels s'appuie en rotation libre le longeron-support, qui présente une surface latérale en forme de cylindre circulaire.

21. Dispositif selon l'une des revendications 1 à 20, caractérisé en ce que le longeron-support est maintenu à l'aide d'un dispositif de retenue (27), à l'aide duquel sa position peut être ajustée à demeure.
